# EUROPÄISCHE PATENTSCHRIFT

(11) **EP 3 080 023 B1**
(45) Veröffentlichungstag und Bekanntmachung des Hinweises auf die Patenterteilung: **27.05.2020**
(21) Anmeldenummer: 14786485.4
(22) Anmeldetag: 15.10.2014
(51) Int. Cl.: B65H 18/00, B65H 45/28, B65H 35/02, B65H 45/22, B65H 18/28

(54) **WICKELVORRICHTUNG**
WINDING DEVICE
DISPOSITIF D'ENROULEMENT

(30) Priorität: 15.10.2013 DE 102013220858; 20.03.2014 DE 102014205173
(43) Veröffentlichungstag der Anmeldung: 19.10.2016
(73) Patentinhaber: Windmöller & Hölscher KG, 49525 Lengerich (DE)
(72) Erfinder: SCHMITZ, Torsten, 48268 Greven (DE)
(86) Internationale Anmeldenummer: PCT/EP2014/072136
(87) Internationale Veröffentlichungsnummer: WO 2015/055726

(56) Entgegenhaltungen:
- US-A- 3 536 273
- US-A- 3 801 036
- US-A1- 2010 012 764

## Beschreibung

Die Erfindung betrifft eine Wickelvorrichtung zum Aufwickeln einer laufenden Materialbahn mit mindestens einem Messer zum Auftrennen der Materialbahn in Bahnrichtung in mehrere Teilmaterialbahnen und mit einer Faltvorrichtung zum Umlegen der Kanten der Teilmaterialbahnen.

Eine derartige Wickelvorrichtung ist aus US 8,221,298 B2 bekannt und wird insbesondere für das Aufwickeln von Stretchfolien eingesetzt. Dokument US2010/0012764 offenbart eine Wickelvorrichtung mit einem oszillierenden Wickelverfahren für eine Folie mit gefalteten Rändern.

Stretchfolien dienen zum Sichern und Verpacken von einzelnen Gütern, beispielsweise auf Paletten. Die Güter werden dabei mit der Stretchfolie umwickelt, sodass die Güter mithilfe der selbsthaftenden Stretchfolie miteinander verbunden werden.

Es hat sich herausgestellt, dass die Ränder von Stretchfolien häufig Ausgangspunkt für einen Folienabriss während des Umwickelns auf die Palette sind. Schon leichte Beschädigungen der Kante einer Stretchfolienrolle können diese unbrauchbar machen, was insbesondere in Handfolienanwendungen kritisch ist. Derartige Beschädigungen entstehen beispielsweise dann, wenn die fertig aufgewickelte Rolle einer Stretchfolie beim Transport unsachgemäß aneckt oder zu Boden fällt.

Es ist weiterhin bekannt, dass die Stretchfolie durch ein Umlegen oder Falten der Ränder vor dem Aufwickeln auf eine Rolle resistenter gegenüber Beschädigungen wird und in der Folge weniger Abrisse aufweist. Allerdings führt ein Umlegen der Ränder auch dazu, dass die Kanten der Folienrolle bei kantengerader Wicklung unzulässig dick und hart werden.

Beim Umlegen der Kanten ist es demzufolge erforderlich, die Ränder der Folie auf der Rolle zyklisch seitlich zu verlegen. Dies kann beispielsweise durch ein seitliches Oszillieren des Wickels oder mittels im Winkel beweglicher Leitwalzen nach dem Einzelnutzenschnitt erfolgen.

Das Reversieren bzw. Oszillieren der Folienbahn vor dem Aufwickeln kann allerdings wiederum Falten erzeugen, die ihrerseits die Funktion der Folie beeinträchtigen können.

Hiervon ausgehend ist es Aufgabe der Erfindung, eine Wickelvorrichtung bereitzustellen, die ein möglichst einfaches und optimales Aufwickeln einer Materialbahn mit umgeschlagenen Kanten ermöglicht.

Diese Aufgabe wird durch eine Oszilliervorrichtung gelöst, mit der das mindestens eine Messer quer zur Bahnrichtung bewegbar ist.

Eine wesentliche Erkenntnis der Erfindung besteht somit darin, den zum Nutzenschnitt verwendeten Messerbalken quer zur Folienrichtung zu oszillieren. Die Vorrichtungen zum Umlegen der Kanten nach dem Nutzenschnitt werden entweder am gleichen Messerbalken fixiert und führen entsprechend die gleiche oszillatorische Bewegung aus wie die Messer, oder sie werden an einem dem Messerbalken nachgeschalteten Balken befestigt, welcher eine mit dem Messerbalken synchronisierte oszillatorische Bewegung ausführt.

Resultierend daraus werden die umgelegten Kanten auf dem entstehenden ortsfesten Wickel seitlich verlegt und eine Wicklung mit verringertem Kantenaufbau wird möglich. Hub und Frequenz der Bewegung sind hier einstellbar und können bei Bedarf in Abhängigkeit von Bahngeschwindigkeit, Foliendicke und wachsendem Rollendurchmesser so angepasst werden, dass eine optimale Kantengeometrie entsteht.

Für die nachfolgende Umlegevorrichtung zur Erzeugung der gefalteten Seitenkante gibt es verschiedene Varianten. Eine Variante besteht darin, dass pro umgelegter Kante jeweis eine Umlegevorrichtung vorgesehen ist. Jede dieser Umlegevorrichtungen können entweder unmittelbar nebeneinander oder hintereinander eingesetzt werden. Es ist auch denkbar, dass die Vorrichtungen zum Umlegen der Kanten zum Anfahren zentral in den Schnitt eintauchen - damit dann einen Einfluss auf beide Kanten nehmen - und beim Eintauchen durch eine geeignete Kinematik so in Lage oder Form verändert werden, dass sie nur noch Einfluss auf eine Kante nehmen . Dies kann für benachbarte Kanten entweder gleichzeitig oder nacheinander erfolgen .

Eine andere Variante einer Umlegevorrichtung besteht darin, von mehreren Nutzen einen Streifenausschnitt herzustellen und abzusaugen. Durch den Streifenausschnitt wäre dann bereits eine Distanz zwischen den beiden Rändern hergestellt, was das separate Umlegen der jeweiligen Ränder möglich macht.

Gegenüber dem Stand der Technik weist die Erfindung zahlreiche Vorteile auf.

Die im Stand der Technik bekannten Methoden zur seitlichen Oszillierung der umgelegten Ränder sind häufig sehr aufwendig, da jeder einzelne der Nutzen individuell nach dem Nutzenschnitt oszilliert werden muss. Dazu sind zusätzliche Einrichtungen erforderlich, welche in der Regel teuer, aufwendig und wartungsintensiv sind.

Gemäß der erfindungsgemäßen Lösung gibt es außerdem keine Beschränkung hinsichtlich Nutzenbreite und Nutzenanzahl.

Nach einer bevorzugten Ausführungsform ist vorgesehen, dass die Oszilliervorrichtung einen angetriebenen Riemen umfasst, an dem das mindestens eine Messer befestigt ist. Bei dem Riemen kann es sich beispielsweise um einen Endlos-Zahnriemen handeln, der über ein Zahnrad bewegt wird, der von einem Elektromotor angetrieben wird.

Nach einer weiteren bevorzugten Ausführungsform ist vorgesehen, dass die Oszilliervorrichtung einen von einem Linearmotor angetriebenen Messerbalken umfasst, an dem das mindestens eine Messer befestigt ist.

Vorzugsweise ist außerdem eine Steuereinheit zum Ansteuern der Oszilliervorrichtung vorgesehen. Über die Steuervorrichtung können damit alle möglichen Bewegungs- bzw. Schnittmuster vorgegeben werden. Insbesondere ist es auch denkbar, dass das Dickenprofil der aufgewickelten Rolle ständig gemessen wird und in Abhängigkeit vom gemessenen Dickenprofil die Oszilliervorrichtung derart angesteuert wird, dass sich ein möglichst gleichförmiges Dickenprofil ergibt.

Die Erfindung lässt sich besonders vorteilhaft auf das Aufwickeln von Stretchfolien anwenden, die auf einer Gießfolienanlage oder auf einer einer Blasfolienanlage hergestellt wurden.

Weitere Einzelheiten und Vorteile der Erfindung werden anhand der beigefügten Zeichnungen beschrieben. In diesen zeigen:
- Fig. 1: eine erste Ausführungsform der Erfindung und
- Fig. 2: eine zweite Ausführungsform der Erfindung.

Fig. 1 zeigt eine erste Ausführungsform der Erfindung. Bei der Materialbahn 101 handelt es sich um eine auf einer Gießfolienanlage hergestellte Stretchfolie.

Die Stretchfolie 101 wird nach ihrer Herstellung in die Richtung 102 transportiert und gelangt damit an den Messerbalken 103. Der Messerbalken 103 wird durch eine Oszilliervorrichtung in die Richtung 104 hin- und herbewegt und weist insgesamt 5 Schneidmesser 105 auf. An den Rändern entsteht links und rechts jeweils ein Verschnitt 111 und 112, der für andere Zwecke weiterverarbeitet werden kann.

Hinter dem Messerbalken 103 entstehen S-förmige Streifen 106, 107, 108 und 109, und zwar etwa in der Form, wie diese in Fig. 1 dargestellt sind. Der S-förmige Rand muss dabei keineswegs gleichförmig sein. Amplitude und Frequenz der Bewegung der Oszilliervorrichtung können auch unregelmäßig sein. Darüber hinaus ist es auch denkbar, dass die einzelnen Messer 105 einzeln angesteuert werden und somit verschiedene Bewegungen ausführen.

Fig. 2 zeigt eine zweite Ausführungsform der Erfindung. Bei der Materialbahn 201 handelt es sich wiederum um eine auf einer Gießfolienanlage hergestellte Stretchfolie.

Die Stretchfolie 201 wird nach ihrer Herstellung in die Richtung 202 transportiert und gelangt damit an den Messerbalken 203. Der Messerbalken 203 wird durch eine Oszilliervorrichtung in die Richtung 204 hin- und herbewegt und weist insgesamt 3 Schneidmesser 205 auf. Da die äußersten Ränder links und rechts unbeschnitten gelassen werden, entsteht im Gegensatz zu der Ausführungsform gemäß Fig. 1 kein Verschnitt.

Hinter dem Messerbalken 203 entstehen S-förmige Streifen 206, 207, 208 und 209, und zwar etwa in der Form, wie diese in Fig. 2 dargestellt sind. Der S-förmige Rand muss dabei keineswegs gleichförmig sein. Amplitude und Frequenz der Bewegung der Oszilliervorrichtung können auch unregelmäßig sein. Darüber hinaus ist es auch denkbar, dass die einzelnen Messer 205 einzeln angesteuert werden und somit verschiedene Bewegungen ausführen.

Die äußeren Streifen 206 und 209 weisen jeweils einen geraden und einen S-förmigen Rand auf und werden in dieser Form für spezielle Zwecke weiterverarbeitet.

## Patentansprüche

1. Wickelvorrichtung zum Aufwickeln einer laufenden Materialbahn (101) mit mindestens einem Messer (105) zum Auftrennen der Materialbahn in Bahnrichtung in mehrere Teilmaterialbahnen (106, 107, 108, 109) und mit einer Faltvorrichtung zum Umlegen der Kanten der Teilmaterialbahnen, **gekennzeichnet durch** eine Oszilliervorrichtung, mit der das mindestens eine Messer (105) quer zur Bahnrichtung bewegbar ist, wobei Hub und Frequenz der Bewegung einstellbar und in Abhängigkeit von Bahngeschwindigkeit, Foliendicke und wachsendem Rollendurchmesser so anpassbar sind, dass eine optimale Geometrie der Kanten entsteht.

2. Wickelvorrichtung nach Anspruch 1, wobei die Oszilliervorrichtung einen angetriebenen Riemen umfasst, an dem das mindestens eine Messer (105) befestigt ist.

3. Wickelvorrichtung nach Anspruch 1, wobei die Oszilliervorrichtung einen von einem Linearmotor angetriebenen Messerbalken (103) umfasst, an dem das mindestens eine Messer (105) befestigt ist.

4. Wickelvorrichtung nach einem der Ansprüche 1 - 3, mit einer Steuereinheit zum Ansteuern der Oszilliervorrichtung.

5. Wickelvorrichtung nach Anspruch 4, wobei das Dickenprofil der aufgewickelten Rolle ständig gemessen wird und in Abhängigkeit vom gemessenen Dickenprofil die Oszilliervorrichtung von der Steuereinheit derart angesteuert wird, dass sich ein möglichst gleichförmiges Dickenprofil ergibt.

6. Wickelvorrichtung nach einem der Ansprüche 1 - 5, wobei die Materialbahn eine auf einer Gießfolienanlage oder auf einer Blasfolienanlage hergestellte Stretchfolie ist.

## Claims

1. A winding device for winding a running material web (101)
having at least one blade (105) for separating the material web in the web direction into a plurality of partial material webs (106, 107, 108, 109) and
having a folding device for folding over the edges of the partial material webs, **characterized by**
an oscillating device, with which the at least one blade (105) is movable transversely to the web direction,
wherein the stroke and frequency of the movement can be set and can be adjusted as a function of the web speed, film thickness and growing roll diameter so that an optimal geometry of the edges is produced.

2. The winding device according to Claim 1, wherein the oscillating device comprises a driven belt, to which the at least one blade (105) is fastened.

3. The winding device according to Claim 1, wherein the oscillating device comprises a blade bar (103) driven by a linear motor, to which the at least one blade (105) is fastened.

4. The winding device according to any one of Claims 1 - 3, having a control unit for controlling the oscillating device.

5. The winding device according to Claim 4, wherein the thickness profile of the wound roll is constantly measured and the oscillating device is controlled by the control unit as a function of the measured thickness profile in such a manner that as uniform a thickness profile as possible results.

6. The winding device according to any one of Claims 1 - 5, wherein the material web is a stretch film produced on a cast film line or on a blown film line.

## Revendications

1. Dispositif d'enroulement destiné à l'enroulement d'une bande de matériau (101) en mouvement
avec au moins un couteau (105) destiné à découper la bande de matériau dans la direction de la bande en plusieurs bandes de matériau partielles (106, 107, 108, 109), et avec un dispositif de pliage destiné à rabattre les bords des bandes de matériau partielles,
**caractérisé par**
un dispositif oscillant avec lequel le couteau (105) au moins au nombre de un peut être déplacé transversalement à la direction de la bande,
la course et la fréquence du mouvement étant réglables et pouvant être adaptées en fonction de la vitesse de la bande, de l'épaisseur de la feuille et du diamètre croissant du rouleau de telle sorte qu'une géométrie optimale des bords est créée.

2. Dispositif d'enroulement selon la revendication 1, le dispositif oscillant comprenant une courroie entraînée sur laquelle est fixé le couteau (105) au moins au nombre de un.

3. Dispositif d'enroulement selon la revendication 1, le dispositif oscillant comprenant une barre de coupe (103), entraînée par un moteur linéaire, sur laquelle est fixé le couteau (105) au moins au nombre de un.

4. Dispositif d'enroulement selon l'une des revendications 1 à 3, avec une unité de commande destinée à piloter le dispositif oscillant.

5. Dispositif d'enroulement selon la revendication 4, le profil d'épaisseur du rouleau enroulé étant mesuré en permanence, et le dispositif oscillant étant piloté par l'unité de commande en fonction du profil d'épaisseur mesuré de telle sorte qu'il en résulte un profil d'épaisseur le plus uniforme possible.

6. Dispositif d'enroulement selon l'une des revendications 1 à 5, la bande de matériau étant un film étirable réalisé sur une installation de film coulé ou sur une installation de film soufflé.
